# EUROPÄISCHE PATENTSCHRIFT

(11) **EP 1 388 669 B1**
(45) Veröffentlichungstag und Bekanntmachung des Hinweises auf die Patenterteilung: **03.08.2005**
(21) Anmeldenummer: 03013893.7
(22) Anmeldetag: 20.06.2003
(51) Int. Cl.: F04D 29/42, F04D 29/62

(54) **Ventilatorgehäuse für Radialventilatoren und Verfahren zur Herstellung von Ventilatorgehäusen**
Fan casing and method of production thereof
Boîtier d'un ventilateur et son procédé de fabrication

(30) Priorität: 01.08.2002 DE 10235179
(43) Veröffentlichungstag der Anmeldung: 11.02.2004
(73) Patentinhaber: GEBHARDT VENTILATOREN GMBH & CO., D-74638 Waldenburg (DE)
(72) Erfinder: Kutschenreiter, Hans, 74626 Bretzfeld-Bilzfeld (DE)
(74) Vertreter: Vetter, Hans, Dipl.-Phys. Dr.

(56) Entgegenhaltungen:
- EP-A- 0 289 735
- EP-A- 0 403 007
- DE-A- 1 816 446
- FR-A- 2 105 109
- US-A- 3 653 116
- US-A- 5 221 183

## Beschreibung

Die vorliegende Erfindung betrifft ein Ventilatorgehäuse für Radialventilatoren sowie ein Verfahren zur Herstellung von derartigen Ventilatorgehäusen.

Es sind Radialventilatoren bekannt, bei denen das Ventilatorgehäuse aus zwei im wesentlichen radial ausgerichteten Seitenwänden gebildet wird. Die Seitenwände sind im wesentlichen kreisförmig gestaltet, wobei eine Auslassöffnung zum überwiegend tangentialen Ableiten einer Fluidströmung von einem im Inneren des Radialventilators angeordneten Ventilatorrad ausgebildet ist. Ein Radialgehäuse erstreckt sich axial zwischen den beiden Seitenwänden. Es setzt an einer der beiden durch die axiale Verbindungslinie zwischen den Seitenwänden definierten Kanten der Auslassöffnung an, führt, im wesentlichen tangential ausgerichtet auf das Ventilatorrad hin, umschlingt das Ventilatorrad in vorgegebenem radialen Abstand und führt zur anderen durch die axiale Verbindungslinie zwischen den Seitenwänden definierten Kanten der Auslassöffnung. Durch das Radialgehäuse und die Seitenwände wird das Ventilatorrad umschlossen, es ist lediglich eine in einer Seitenwand ausgebildete Zufuhr für das geförderte Fluid und die durch die beiden Seitenwände und das Radialgehäuse gebildete Auslassöffnung als Fluidaustrittsöffnung ausgebildet.

Das Radialgehäuse weist zum Befestigen an den Seitenwänden beidseitig einen radial ausgerichteten Falz auf, der jeweils in Anlage mit einem der beiden Seitenwände ist, wobei zum Befestigen in gleichmäßigen Abständen Fügestellen, z.B. Schweißpunkte, vorgesehen sind. Des weiteren kann es vorgesehen sein, dass zumindest an den Enden des Radialgehäuses, die im Berech der Auslassöffnung des Radialgehäuses liegen, zur Absicherung der Befestigung des Radialgehäuses an den Seitenwänden eine Schraub- oder Nietverbindung ausgebildet ist.

Derartige Ventilatorgehäuse finden insbesondere bei Großventilatoren Anwendung, wie sie beispielsweise im Heizungs- und Lüftungsbau, insbesondere bei Belüftungen von industriellen Anlagen und Gebäuden sowie bei Klimaanlagen, insbesondere Gebäudeklimaanlagen, verwendet werden. Derartige Ventilatoren weisen Außendurchmesser in der Größenordnung von 10cm bis 2m und mehr auf.

Zur Herstellung derartiger Ventilatorgehäuse wird ein flaches Bahnmaterial zugeführt, wobei beidseitig der rechtwinklig vom Bahnmaterial abragende Falz angeformt wird. Es wird über die vorgefertigten vorpositionierten Seitenwände eingerollt, wobei die Seitenwände um die Mittelachse des Radiallüfters entsprechend dem Vorschub des Bahnmaterials herum verschwenkt werden. Zum Setzen der Fügepunkte durch Punktschweißen ist jeweils ein Halt von ca. 2,5 bis 4 Sekunden im Vorschub des Bahnmaterials erforderlich, wobei über den Umfang des Gehäuses in der Größenordnung von 13 bis 17 Fügepunkte zu setzten sind. Ein kontinuierlicher Vorschub ist daher nicht möglich. Durch die erforderlichen Haltezeiten wird die benötigte Fertigungszeit gegenüber einem eventuellen kontinuierlichen Herstellungsverfahren erhöht. Aus der US-A-3653116 oder der FR-A-2105109 sind Ventilatorgehäuse der eingangs genannten Gattung bekannt, bei denen die Seitenwände des Ventilatorgehäuses durch einen kontinuierlichen Fügevorgang mit einem die Umfangswandung bildenden Bahnmaterial verbunden werden. Dieser Fügevorgang erfolgt beispielsweise gemäß der US-A-3653116 durch Formrollen, durch die zunächst eine Nut an den beiden Längsseiten des Bahnmaterials gebildet wird, in die die Seitenwandungen eingesetzt und eingepresst werden. Nachteilig an diesen und den vorstehend beschriebenen Ventilatorgehäusen ist die fehlende Fluiddichtigkeit der Fügelinien. Dadurch können zum einen unerwünschte Strömungsgeräusche durch Entweichen des Fluids entstehen und zum anderen kann Feuchtigkeit eindringen, die insbesondere an den Kanten der Seitenwände und an den durch den Fügevorgang beschädigten Oberflächen zur Korrosion führen kann.

Aufgabe der vorliegenden Erfindung ist es, ein Ventilatorgehäuse sowie ein Verfahren zu dessen Herstellung zu schaffen, das eine weitgehend kontinuierliche Zufuhr des das Radialgehäuse bildenden Bahnmaterials ermöglicht, wobei eine Fluiddichtigkeit erreicht werden soll.

Diese Aufgabe wird durch ein erfindungsgemäßes Ventilatorgehäuse und ein erfindungsgemäßes Verfahren zu dessen Herstellung gelöst.

Ein erfindungsgemäßes Ventilatorgehäuse weist zwei im wesentlichen radial ausgerichtete, beabstandet zueinander angeordnete Seitenwände auf. Zwischen den Seitenwänden erstreckt sich ein Radialgehäuse, das einen im Inneren des Ventilatorgehäuses anordenbaren Rotor des Radialventilators radial umschließt und in eine Auslassöffnung mündet. Gemäß der Erfindung weist das Radialgehäuse randständige Nuten auf. Jede Seitenwand taucht mit ihrem äußeren Rand in eine Nut ein, so dass die Seitenwand von radial ausgerichteten Nutwandungsabschnitten des Radialgehäuses umgriffen werden. Das Radialgehäuse ist durch Verkleben im Bereich der Nuten an den Seitenwänden befestigt.

Durch das Verkleben des Radialgehäuses mit den Seitenwänden wird eine fluiddichte Verbindung über die gesamte Länge des Radialgehäuses hinweg erreicht. Verlustströmung und eventuell durch Verlustströmung entstehende Geräuschentwicklung wird vermieden. Zudem kann die Klebeverbindung in einem kontinuierlichen Vorgang erzeugt werden, eine Unterbrechung des Materialvorschubs während des Herstellens einer Klebeverbindung ist nicht erforderlich. Darüber hinaus ist die Schnittkante der Seitenwand, welche durch Schneiden oder Stanzen der Seitenwand aus Flachmaterial entstanden ist, und welche scharfkantig und leicht schneidend sein kann, in der Nut gehalten und umfasst. Dies bildet einen Schutz vor Schnittverletzungen an dieser Seitenkante, so dass eine ggf. erforderliche Nachbearbeitung der Seitenkante entfallen kann.

Ein weiterer Vorteil eines erfindungsgemäßen Ventilatorgehäuses ist darin zu sehen, dass durch das Verkleben von Seitenwänden und Radialgehäuse die Schwingungsbrücke zwischen den meist aus Blech hergestellten Seitenwänden und dem aus dem gleichen Material gebildeten Radialgehäuse unterbrochen wird. Darüber hinaus ist es möglich, dass die Eigenfrequenz des Ventilatorgehäuses durch das Verkleben in einen günstigeren Bereich verlagert wird. Schwingungen und Schwingungsübertragung im hörbaren Frequenzbereich können dann reduziert werden.

In vorteilhafter Weise ist eine kontinuierlich durchgehende, einstückige Kleberaupe in der Nut ausgebildet. Ein Vorteil einer solchen Klebverbindung ist, dass der Hohlraum in der Nut, in der sich Wasser und Feuchtigkeit sammeln könnte, durch die Kleberaupe ausgefüllt ist. Es wird daher Korrosion im Kontaktbereich zwischen Seitenwand und Radialgehäuse vermieden. Ferner taucht die besonders Korrosionsanfällige Schnittkante der Seitenwand in den in der Nut befindlichen Klebstoff ein und ist daher geschützt. Gemäß bevorzugter Ausgestaltung der Erfindung werden die Zuschnittkanten des Materials, welche die äußeren Nutwandlungs-Abschnitte des Radialgehäuses begrenzen, ebenfalls von einer Kleberaupe abgedeckt. Auch diese Maßnahme dient dem Schutz vor in den Spalt zwischen Seitenwand und Nutwandungsabschnitte eindringender Feuchtigkeit und damit dem Verhindern von Korrosion.

Gemäß weiterführender Ausgestaltung kann es vorgesehen sein, dass im Endbereich des Radialgehäuses, in der Nähe der Auslassöffnung, sowie eventuell auch im Bereich des Übergangs des Radialgehäuses von einem linear verlaufenden, die tangential ausgerichtete Ableitung zur Auslassöffnung bildenden Abschnitt unlösbare Verbindungen zwischen Seitenwand und Radialgehäuse angebracht werden. Diese unlösbaren Verbindungen sind nur für die Stabilisierung der Klebeverbindung vor deren Abbinden erforderlich. Dies erlaubt ein Weiterverarbeiten des Ventilatorgehäuses ohne dass das Abbinden der Klebung abgewartet werden muss. Damit kann das Ventilatorgehäuse ohne zusätzliche Wartezeit weiterverwendet werden. Das Anbringen der unlösbaren Verbindungen, wie Nieten, kann dabei nach dem Verkleben des Radialgehäuses mit den Seitenwänden erfolgen, so dass keine Unterbrechung des Klebeprozesses beim Setzen der Nieten bzw. beim Herstellen der unlösbaren Verbindung entsteht. Dabei durchsetzt ein Niet in diesem Bereich lediglich die Seitenwand im Bereich der Nutwandungsabschnitte, diese Bereiche liegen jedoch außerhalb des von dem Lüftergehäuse umschlossenen Raumes, in dem der Radialventilator angeordnet ist.

Ein erfindungsgemäßes Verfahren zum Herstellen eines Ventilatorgehäuses sieht vor, dass zwei die Querschnittsform definierende Seitenbleche radial ausgerichtet werden. Ein im wesentliches flaches Bahnmaterial wird zugeführt und der Kontur der Seitenbleche folgend geformt und an den Seitenblechen befestigt. Das flache Bahnmaterial bildet dann das sich axial zwischen den Seitenblechen erstreckende Radialgehäuse. Gemäß der Erfindung wird an dem Bahnmaterial beidseitig jeweils ein randständiger Doppelfalz ausgebildet, in dessen Mitte eine Nut verläuft. Zum Befestigen des Bahnmaterials an den Seitenblechen werden diese in je eine Nut eingeführt und durch Kleben verbunden, indem der Klebstoff aus einem Klebstoffspender in die Nut eingeführt wird bevor das zugeführte Bahnmaterial in Anlage mit den Seitenwänden gelangt, wobei die Seitenwände in die Nut eintauchen.

Gemäß einer vorteilhaften Ausgestaltung erfolgt die Zufuhr des Bahnmaterials von einer Vorratsrolle, wobei das Bahnmaterial noch über die gesamte Breite flächig ausgebildet ist, wobei während der Zufuhr zu den Seitenblechen durch Biegen der die Nut bildende Doppelfalz ausgebildet wird. Das Bahnmaterial wird erfindungsgemäß während des Vorschubes der Umschlingungslänge der Seitenwände entsprechend abgelängt. Anfang und Ende des aus dem Bahnmaterial gebildeten Radialgehäuses sind also bündig zur Auslassöffnung und der durch die Seitenwände vorgegebenen Kanten.

Dabei ist es möglich, während des Anklebens und Formens des Bahnmaterials an den Seitenwänden oder aber auch danach eine oder mehrere unlösbare Verbindungen, insbesondere Niete auszubilden.

Diese und weitere vorteilhafte Ausgestaltungen der Erfindung können auch den Patentansprüchen entnommen werden. Im übrigen ist die Erfindung nachfolgend anhand des in der Zeichnung dargestellten Ausführungsbeispiels näher erläutert; dabei zeigt:
- Figur 1: das Schrägbild eines erfindungsgemäßen Ventilatorgehäuses;
- Figur 2: ein Schnittbild durch das Ventilatorgehäuse im Bereich des Radialgehäuses entlang der Schnittlinie II-II in Figur 1;
- Figur 3: die schematische Darstellung eines erfindungsgemäßen Verfahrens zur Herstellung eines Ventilatorgehäuses; und
- Figuren 3a-3c: Schnitte entlang den Schnittlinien A-A, B-B bzw. C-C der Figur 3.

Die Figur 1 zeigt in Schrägbilddarstellung ein erfindungsgemäßes Ventilatorgehäuse 10. Das Ventilatorgehäuse besitzt eine Auslassöffnung 17, durch die der vom Ventilator erzeugte Fluidstrom im wesentlichen tangential zum Radialventilator das Ventilatorgehäuse 10 abströmt. Die Auslassöffnung ist an ihrer Oberseite und ihrer Unterseite durch das Radialgehäuse 11 und seitlich durch die Seitenwände 15 begrenzt. Am Rand des Auslassöffnung 17 können Montageflansche 23 angeordnet sein, die dem Anschluss weiterer Fluidleitungen an das Ventilatorgehäuse dienen. Das Ventilatorgehäuse 10 weist beidseitig einen radial abstehenden randständigen Doppelfalz am Radialgehäuse 11 auf, zwischen dessen den Doppelfalz bildenden Nutwandungsabschnitten 13 eine Nut 12ausgebildet ist, in welche die Seitenwand 15 mit ihrer Seitenkante 22 hineinragt und dort verklebt ist. Das Radialgehäuse 11 ist entsprechend der Kontur der Seitenwände 15 geformt.

Eine zusätzliche Befestigung zwischen dem Radialgehäuse 11 und den Seitenwänden 15 ist durch die Niete 16 gegeben. Die Niete 16 sind im dargestellten Ausführungsbeispiel sowohl an den Enden des Radialgehäuses, also im Bereich der Auslassöffnung 17 als auch im Übergang von dem tangentialen, geradlinigen Verlauf des Radialgehäuses 11, der zur Auslassöffnung 17 führt, in den den Radialventilator im wesentlichen radial umschließenden Bereich angeordnet. Die Niete dienen allein der Befestigung der beiden Teile aneinander, solange der Klebstoff nicht abgebunden ist. Die Klebverbindung ist geeignet auch ohne zusätzliche Niete allen Festigkeitserfordernissen zu genügen. Lediglich im nicht abgebundenen Zustand des Klebstoffes bedarf es einer zusätzlichen Sicherung der Verklebung, wenn in diesem Zeitraum eine Weiterverarbeitung des Ventilatorgehäuses erfolgen soll.

Die Figur 2 zeigt in Teildarstellung einen Schnitt durch das Ventilatorgehäuse entlang der Schnittlinie II-II der Figur 1. Es ist der Bereich gezeigt, in dem die Seitenwand beidseitig von den Nutwandungsabschnitten 13, die den Doppelfalz bilden umgriffen wird. Dabei taucht die Seitenwand in die Nut 12 ein. Im Nutgrund der Nut 12 befindet sich ebenso Klebstoff 28 wie beidseitig des Nutrandes. Am Nutrand sind jeweils Kleberaupen 14 ausgebildet. Auch die Zuschnittkante 18 des äußeren Nutwandungsabschnitts 13 wird von einer Kleberaupe 14 bedeckt.

Die Seitenkante 22 der Seitenwand 15 wird von den beiden Nutwandungsabschnitten 13 umgriffen und befindet sich in der Nut 12. Dort taucht sie in die Klebemasse 14 ein. Durch die Klebemasse 28 in der Nut, insbesondere im Nutgrund, sowie ggf. zusätzlich die beiden Kleberaupen 14 beidseitig der Seitenwand ist jeweils eine fluiddichte Verbindung geschaffen. Dies ist auch alleine aufgrund dem Verkleben zwischen der Seitenwand 15 und den Nutwandungsabschnitten 13 der Fall. Somit ist die Nut gegen Ablagerung von Schmutz, Feuchtigkeit und Wasser und damit auch gegen Korrosion geschützt. Dies ist insbesondere im Bereich der Seitenkante und auch im Bereich der Zuschnittkante 18 der Fall.

Das von dem randständigen Doppelfalz 24 begrenzte Radialgehäuse erstreckt sich im wesentlichen rechtwinklig zu der Seitenwand 15. Dabei ist der von den Nutwandungsabschnitten 13 des Radialgehäuses 11 umgriffene Bereich der Seitenwände 15 ein gegenüber den Seitenwänden 15 herkömmlicher Radialventilatorgehäusen 10 zusätzlich erforderliches Übermaß, da der sich axial erstreckende Bereich des Radialgehäuses nicht fluchtend zu der radial äußeren Seitenkante 22 verläuft, sondern demgegenüber um die Nuttiefe radial nach innen zurückversetzt ist. Nachdem der Innendurchmesser des Radialgehäuses 11 und damit die Konturform der Seitenwände 15 jedoch durch den Durchmesser des Ventilators des Radialventilators und der um den Ventilator herum verlaufenden Strömungskammer festgelegt sind, muss der Außendurchmesser der Seitenwände entsprechend angepasst werden.

Soll vermieden werden, dass der Doppelfalz 24 als ringförmige Rippe nach Außen abragt und statt dessen eine flächige Außenstruktur gebildet werden, so muss das Radialgehäuse anstelle des Doppelfalzes 24 einen Dreifachfalz aufweisen. Der Dreifachfalz weist dann innerhalb der Seitenwände gelegen jeweils einen radial nach innen ragenden Falz auf und neben diesem ersten, nach innen zurückversetzenden Falz einen Doppelfalz 24 wie vorstehend beschrieben. Es ist dann zwar zwischen dem nach innen ragenden Falz und dem innen liegenden ersten Nutwandungsabschnitt 13 eine nach außen geöffnete Nut gebildet. Diese kann, sofern sie störend ist, aber verschlossen werden. Ein Vorteil einer solchen Ausgestaltung ist ein zu Lasten einer etwas größeren axialen Baulänge realisierter geringerer Außendurchmesser.

Eine Verbreiterung des Ventilatorgehäuses gegenüber herkömmlichen Ventilatorgehäusen ist zwar gegeben, diese beträgt beidseitig jeweils nur das Maß einer Materialstärke des Bahnmaterials 21, das zur Herstellung des Radialgehäuses 11 verwendet wird und ist daher vernachlässigbar.

In der Figur 3 ist eine Fertigungsstation zum Herstellen erfindungsgemäßer Radialventilatoren schematisch dargestellt, anhand der ein Verfahren zur Herstellung von erfindungsgemä-ßen Ventilatorgehäusen erläutert wird. Die Figuren 3a bis 3c zeigen dabei Schnittdarstellungen durch das zugeführte Material bei unterschiedlichen Bearbeitungsabschnitten der Herstellung.

Bei der Herstellung des Ventilatorgehäuses 10 werden zwei Seitenwände 15 bezüglich einer Mittelachse 19, welche die Mittelachse des im Ventilatorgehäuse 10 angeordneten Radialventilators bildet, senkrecht ausgerichtet, so dass die Seitenwände 15 im wesentlichen radial bezüglich der Mittelachse 19 verlaufen. Von einer Coilrolle 20 wird Bahnmaterial 21, wie Blech, abgerollt. Das Bahnmaterial 21 ist, wie in Fig. 3a gezeigt, bis zur Zuschnittkante 18 flach ausgebildet.

Das Bahnmaterial 21 durchläuft ein erstes Biegewerkzeug 26 und ein Abschnitt 31 wird beidseitig am Rand des Bahnmaterials um 90° abgewinkelt. Es wird ein Falz gebildet. Das Bahnmaterial 21 weist, wie in Fig. 3b dargestellt, einen um 90° abgewinkelten Abschnitt 31 auf, der an der Zuschnittkante 18 endet. Das Abbiegen erfolgt dabei nach unten aus der Ebene des Bahnmaterials 21 weg.

Im weiteren Vorschub des Bahnmaterials 21 gelangt es zu einem zweiten Biegewerkzeug 27, Hier wird der Abschnitt 31, an seinem äußeren Ende mit der Zuschnittkante 18 um 180° nach oben gebogen. Es bildet sich der Doppelfalz 24 aus, der beidseitig aus den Nutwandungsabschnitten 13 ünd dem Nutgrund gebildet wird. Zwischen den Nutwandungsabschnitten 13 ist eine nach oben geöffnete Nut 12 ausgebildet. Diese weist eine Weite auf, die der Materialstärke der Seitenwände 15 entspricht. Die Nut wird von einem Klebespender 25 mit Klebstoff 28 gefüllt, wobei die Füllmenge dosierbar ist. Durch entsprechendes dosieren kann insbesondere erreicht werden, dass sich zusätzlich beidseitig der Seitenwand 15 an der Nutkante eine Kleberaupe 14 ausbildet, die auch die Zuschnittkante 18 bedecken kann. Die Figur 3c zeigt eine Schnittdarstellung durch die ausgebildete randständige Nut 12 beidseitig des zugeführten Bahnmaterials 21.

Im weiteren Vorschub erreicht das Bahnmaterial 21 die Seitenwände 15. Dort wird das Bahnmaterial 21 entsprechend der Kontur der Seitenwände 15 geformt. Die Seitenwände 15 tauchen mit ihrer Seitenkante 21 in die klebstoffgefüllte Nut 12 ein. Die Klebeverbindung wird hergestellt. Entsprechend dem Vorschub des Bahnmaterials werden die Seitenwände um die Mittelachse geschwenkt. Das Bahnmaterial 21 wird zum Radialgehäuse geformt. Dabei wird das Bahnmaterial zuerst an einem Anfang 29 angesetzt, der im Bereich und vorzugsweise bündig zu Auslassöffnung 17 liegt, und dann um die Seitenwand 15 bis zum anderen Ende 30 an der gegenüberliegenden Seite der Auslassöffnung 17 herumgeführt.

Beim Eintauchen der Seitenwand 15 in die Nut kann überschüssiger Klebstoffverdrängt werden, der dann beidseitig der Seitenwand 15 eine Kleberaupe 14 bildet. Das zugeführte Bahnmaterial 21 wird dabei so abgelängt, dass das Radialgehäuse 11, das aus dem Bahnmaterial gebildet wird, bündig zur Auslassöffnung 17 endet. Das Ventilatorgehäuse ist fertiggestellt. Es können jetzt noch, wenn gewünscht an 2 oder 3 Stellen Niete zur Verbindung von Seitenwand 15 mit dem Radialgehäuse 11 gesetzt werden, dies ist jedoch nicht zwingend erforderlich.

## Patentansprüche

1. Ventilatorgehäuse für Radialventilator mit das Gehäuse bildenden im wesentlichen radial ausgerichteten, beabstandet zueinander angeordneten Seitenwänden (15) und einem im wesentlichen axial ausgerichteten, sich zwischen den Seitenwänden (15) erstreckenden und einen Rotor im wesentlichen umschließenden, in eine Auslassöffnung mündenden Radialgehäuse (11), das randständige Nuten (12) aufweist, wobei die Seitenwand (15) in die Nut (12) eintaucht, so dass die Seitenwand (15) beiderseits von radial ausgerichteten Nutwandungsabschnitten (13) des Radialgehäuses (11) umgriffen wird, **dadurch gekennzeichnet, dass** das Radialgehäuse (11) durch Verkleben in der Nut (12) an den Seitenwänden (15) befestigt ist und in der Nut (12) eine durchgehende, einstückige Kleberaupe (14) zur Herstellung einer fluiddichten Verbindung zwischen Radialgehäuse (11) und Seitenwand (15) ausgebildet ist.

2. Ventilatorgehäuse nach Anspruch 1, **dadurch gekennzeichnet, dass** die äußeren radial ausgerichteten Nutwandungsabschnitte (13) die Seitenkante des Radialgehäuses (11) bilden, wobei die Kleberaupe (14) sich auf die axial erstreckende Zuschnittkante (18) des Radialgehäuses (11) erstreckt.

3. Ventilatorgehäuse nach einem der vorhergehenden Ansprüche, **dadurch gekennzeichnet, dass** die Nuten (12) aus einem Doppelfalz (24) des Materials des Radialgehäuses (11) gebildet sind, wobei vorzugsweise die Seitenwände (15) ein der Nuttiefe entsprechendes Übermaß aufweisen.

4. Ventilatorgehäuse nach einem der vorhergehenden Ansprüche, **dadurch gekennzeichnet, dass** im Bereich der Nuten (12) am Beginn und Ende des Radialgehäuse (11) und vorzugsweise an einer dazwischenliegenden Stelle unlösbare Verbindungen zwischen Radialgehäuse (11) und Seitenwänden (15), insbesondere durch Niete (16), hergestellt sind.

5. Verfahren zum Herstellen von Ventilatorgehäusen für Radialventilator, wobei zwei die Querschnittsform definierende Seitenwände (15) radial ausgerichtet werden wobei ein im wesentliches flaches Bahnmaterial (21) zugeführt wird, wobei das Bahnmaterial der Kontur der Seitenwände (15) folgend geformt und an den Seitenwänden befestigt wird und damit das sich axial erstreckende Radialgehäuse (11) bildet, wobei am Bahnmaterial (21) beidseitig jeweils ein randständiger Doppelfalz (24) ausgebildet wird, in dessen Mitte jeweils eine Nut (12) ausgebildet ist, und wobei die Seitenwände (15) von den Nutwandungsabschnitten (13) je einer Nut (12) umfasst werden, **dadurch gekennzeichnet, dass** die Seitenwände (15) in diesem Bereich mit dem Radialgehäuse (11) verklebt werden, und dass der Klebstoff (28) aus einem Klebstoffspender (25) in die Nut (12) eingeführt wird bevor das zugeführte Bahnmaterial (21) in Anlage mit den Seitenwänden (15) gelangt, wobei die Seitenwände (15) in die Nut (12) eintauchen.

6. Verfahren nach Anspruch 5, **dadurch gekennzeichnet, dass** flaches Bahnmaterial (21) zugeführt wird, durch Biegen während der Zufuhr die randständigen Doppelfalze (24) mit den dazwischenliegenden Nuten (12) ausgebildet werden und anschließend der Kontur der Seitenwände (15) entsprechend geformt und in passender Länge abgelängt wird.

7. Verfahren nach Anspruch 5 oder 6, **dadurch gekennzeichnet, dass** ein unlösbare Befestigen des Radialgehäuses (11) an den Seitenwänden (15), insbesondere durch Niete (16), im Bereich des Anfangs (29) und des Endes (30) des Radialgehäuses (11) erfolgt.

8. Verfahren nach einem der Ansprüche 5 bis 7, **dadurch gekennzeichnet, dass** während des Anbringens und Anformens des Radialgehäuses (11) die Seitenwände (15) eine Drehbewegung um die Mittelachse (19) des Radialventilators ausüben, so dass die Umfangsgeschwindigkeit der Seitenwände (15) der Zufuhrgeschwindigkeit des Bahnmaterials entspricht.

## Claims

1. Fan housing for a centrifugal fan, with essentially radially oriented side walls (15) arranged at a distance from one another representing the housing, and with an essentially axially oriented radial housing (11) extending between the side walls (15), substantially enclosing a rotor and terminating in an outlet, which is provided with edge grooves (12), the side wall (15) dipping into the groove (12), so that the side wall (15) is surrounded by radially oriented groove wall sections (13) of the radial housing (11), **characterised in that** the radial housing (11) is secured to the side walls (15) by bonding in the groove (12), and **in that** a continuous, single-piece adhesive bead (14) is formed to produce a fluid-tight joint between the radial housing (11) and the side wall (15).

2. Fan housing according to claim 1, **characterised in that** the outer radially oriented groove wall sections (13) represent the lateral edge of the radial housing (11), the adhesive bead (14) extending to the axial cut edge (18) of the radial housing (11).

3. Fan housing according to any of the preceding claims, **characterised in that** the grooves (12) are produced from a double fold (24) of the material of the radial housing (11), the side walls (15) preferably being oversized to match the depth of the groove.

4. Fan housing according to any of the preceding claims, **characterised in that** permanent joints between the radial housing (11) and the side walls (15) are produced in the area of the grooves (12) at the beginning and at the end of the radial housing (11) and preferably at an intermediate point, in particular be means of rivets (16).

5. Method for the production of fan housings for centrifugal fans, wherein two side walls (15) defining the cross-sectional shape are aligned radially, wherein an essentially flat web material (21) is fed in, wherein the web material is shaped to match the contour of the side walls (15) and secured to the side walls to form the axially oriented radial housing (11), wherein a double fold (24) with a groove (12) in the centre is produced at both edges of the web material (21), and wherein each of the side walls (15) is surrounded by the groove wall sections (13) of a groove (12), **characterised in that** the side walls (15) are bonded to the radial housing (11) in this area, and **in that** the adhesive (28) is introduced into the groove (12) from an adhesive dispenser (25) before the web material (21) comes into contact with the side walls (15), the side walls (15) dipping into the groove (12).

6. Method according to claim 5, **characterised in that** the flat web material (21) is fed in, **in that** the double folds (24) at the edges with the grooves (12) are produced during the feeding-in process by bending, and **in that** the material is then shaped to match the contour of the side walls (15) and cut to length.

7. Method according to claim 5 or 6, **characterised in that** the radial housing (11) is permanently secured to the side walls (15), in particular by means of rivets (16), in the area of the beginning (29) and the end (30) of the radial housing (11).

8. Method according to any of claims 5 to 7, **characterised in that** the side walls (15) perform a rotary movement about the central axis (19) of the centrifugal fan while the radial housing (11) is being attached and shaped, the circumferential speed of the side walls (15) corresponding to the feed speed of the web material.

## Revendications

1. Boîtier de ventilateur pour ventilateur radial avec des parois latérales (15) disposées espacées les unes des autres, orientées sensiblement radialement et formant le boîtier, et avec un boîtier radial (11) orienté sensiblement axialement, s'étendant entre les parois latérales (15) et enfermant sensiblement un rotor, et débouchant dans une ouverture d'échappement (11) qui présente des rainures (12) de bordure, la paroi latérale (15) pénétrant dans la rainure (12), ce qui fait que la paroi latérale (15) est entourée des deux côtés par des tronçons de paroi de rainure (13) orientés radialement du boîtier radial (11), **caractérisé en ce que** le boîtier radial (11) est fixé par collage dans la rainure (12) sur les parois latérales (15), et dans la rainure (12) est réalisé un cordon de colle (14) d'un seul tenant, continu, pour réaliser une liaison étanche au fluide entre le boîtier radial (11) et la paroi latérale (15).

2. Boîtier de ventilateur selon la revendication 1, **caractérisé en ce que** les tronçons de paroi de rainure (13) extérieurs orientés radialement forment le bord latéral du boîtier radial (11), le cordon de colle (14) s'étendant sur l'arête du flan (18) s'étendant axialement du boîtier radial (11).

3. Boîtier de ventilateur selon l'une des revendications précédentes, **caractérisé en ce que** les rainures (12) sont formées dans un double pli (24) du matériau du boîtier radial (11), les parois latérales (15) présentant de préférence une surcote correspondant à la profondeur de la rainure.

4. Boîtier de ventilateur selon l'une des revendications précédentes, **caractérisé en ce que** dans la zone des rainures (12), au début et à la fin du boîtier radial (11) et de préférence en un emplacement situé entre eux, sont réalisées des liaisons non séparables entre le boîtier radial (11) et les parois latérales (15), en particulier par des rivets (16).

5. Procédé de fabrication de boîtier de ventilateur pour ventilateur radial, selon lequel deux parois latérales (15), définissant la forme de la section transversale, sont orientées radialement, et un matériau en bande (21) sensiblement plat est amené, le matériau en bande est formé pour suivre le contour des parois latérales (15) et est fixé aux parois latérales, et forme ainsi le boîtier radial (11) s'étendant axialement, un double pli (24) est réalisé sur le matériau en bande (21) sur chacun des deux côtés, au milieu duquel est réalisée une rainure (12), et les parois latérales (15) sont entourées par des tronçons de paroi de rainure (13) de chaque rainure (12), **caractérisé en ce que** les parois latérales (15) sont collées dans cette zone avec le boîtier radial (11), et **en ce que** la colle (28) est introduite dans la rainure (12), depuis un distributeur de colle (25), avant que le matériau en bande (21) amené ne vienne en contact avec les parois latérales (15), les parois latérales (15) pénétrant dans la rainure (12).

6. Procédé selon la revendication 5, **caractérisé en ce qu'**un matériau en bande (21) plat est amené, les doubles plis (24) côté bordure sont réalisés, par pliage pendant l'amenée, avec les rainures (12) intercalées, et ensuite le contour des parois latérales (15) est formé en conséquence et mis à juste longueur.

7. Procédé selon la revendication 5 ou 6, **caractérisé en ce qu'**on effectue une fixation non séparable du boîtier radial (11) sur les parois latérales (15), en particulier par des rivets (16), dans la zone du début (29) et de l'extrémité (30) du boîtier radial (11).

8. Procédé selon l'une des revendications 5 à 7, **caractérisé en ce que** pendant la mise en place et le formage du boîtier radial (11), les parois latérales (15) exercent un mouvement de rotation autour de l'axe médian (19) du ventilateur radial, ce qui fait que la vitesse périphérique des parois latérales (15) correspond à la vitesse d'amenée du matériau en bande.
